# EUROPÄISCHE PATENTSCHRIFT

(11) **EP 0 467 210 B1**
(45) Veröffentlichungstag und Bekanntmachung des Hinweises auf die Patenterteilung: **26.04.1995**
(21) Anmeldenummer: 91111481.7
(22) Anmeldetag: 10.07.1991
(51) Int. Cl.: B66F 9/08, B66F 9/14, B66F 9/18

(54) **Vorsatzgerät für einen Hublader mit einer Lasthalteeinrichtung**
Accessory for a lift-truck with a load securing device
Accessoire pour un chariot-élévateur avec un dispositif de maintien de charges

(30) Priorität: 17.07.1990 DE 4022640
(43) Veröffentlichungstag der Anmeldung: 22.01.1992
(73) Patentinhaber: KAUP GMBH & CO. KG GESELLSCHAFT FÜR MASCHINENBAU, D-63741 Aschaffenburg (DE)
(72) Erfinder: Kaup, Otmar, W-8750 Aschaffenburg (DE)
(74) Vertreter: Zapfe, Hans, Dipl.-Ing.

(56) Entgegenhaltungen:
- EP-A- 0 355 668
- DE-A- 2 165 605
- DE-A- 3 420 005
- GB-A- 714 482
- US-A- 2 682 347
- US-A- 2 900 098
- US-A- 3 024 929

## Beschreibung

Die Erfindung betrifft ein Vorsatzgerät für einen Hublader mit einem Hubgerüst mit einer mit ersten Führungsschienen versehenen Einrichtung für seitliches Verschieben der Lastaufnahmefläche und mit einer auf zumindest annähernd parallel zum Hubgerüst verlaufenden zweiten Führungsschienen verschiebbaren Lasthalteeinrichtung, wobei die ersten Führungsschienen gleichartig sind mit den zweiten Führungsschienen und wobei zumindest die Stirnflächen der ersten, dem seitlichen Verschieben der Lastaufnahmefläche zugeordneten Führungsschienen und die Stirnflächen der zweiten, der Lasthalteeinrichtung zugeordneten Führungsschienen im wesentlichen in einer Ebene angeordnet sind.

Bei einem durch die DE-C-29 29 621 bekannten Vorsatzgerät sind dem seitlichen Verschieben dienende Führungsschienen versetzt voneinander angeordnet, und die Mittelachse der der Lastaufnahmeeinrichtung zugeordneten Führungsschienen liegt vor der Stirnfläche der am weitesten nach vorne ragenden, dem seitlichen Verschieben dienenden Führungsschiene, und sie liegt entsprechend die Vorderfläche dieser Führungsschienen, die der Lasthalteeinrichtung zugeordnet sind, noch weiter vorne. Diese Anordnung ist erst durch das schrittweise Hinzufügen jeweils eines weiteren Führungsschienensystems entstanden.

Ferner sind auch Vorsatzgeräte bekannt, die zusätzlich zu einer Lasthalteplatte oder unabhängig vom Vorhandensein einer solchen mit seitlichen Laststützplatten versehen sind, die parallel zur Oberfläche der Lastaufnahmefläche, bei Gabelzinken parallel zu der Ebene der Oberseiten der Gabelzinken verschiebbar sind und dazu dienen, durch seitliche Klemmwirkung die Last von der Seite her zu stützen, wobei diese seitlichen Stützsysteme auf diesen zugeordneten Führungsschienen verschiebbar sind, wobei diese, dem seitlichen Verschieben der Stützplatten zugeordneten Führungsschienen als dritte Führungsschienen bezeichnet werden. Hierbei sind jedoch die verschiedenen Führungsschienen in Fahrtrichtung gestaffelt angeordnet, so daß ein großes Vorbaumaß entsteht, das Fahrzeug also kopflastig wird.

Liegt nämlich die Stirnfläche einer Führungsschiene bzw. das zugeordnete Führungsschienensystem weiter vorne als das andere bzw. die Stirnfläche des anderen, so wird durch die weiter vorne liegende Stirnfläche das Vorbaumaß bestimmt, ohne daß die weiter zurückliegenden Führungsschienensysteme dadurch besser ausgenutzt würden.

Durch die GB-A-714 482 ist ein Vorsatzgerät der eingangs beschriebenen Gattung mit ersten Führungsschienen für das seitliche Verschieben der beiden Gabelzinken bekannt, die die Lastaufnahmefläche definieren. Zweite Führungselemente für eine Lasthalteeinrichtung sind in zwei verschiedenen Ausführungsbeispielen unterschiedlich gestaltet. In einem ersten Ausführungsbeispiel dienen als Führungselemente für die Lasthalteeinrichtung die beiden senkrechten Seiten eines Rahmens in dem - nach hinten versetzt - die ersten Führungsschienen für das seitliche Verschieben der Gabelzinken angeordnet sind. Bei einem zweiten Ausführungsbeispiel sind in einem oberen, durch eine Querschiene abgesetzten Teil des Rahmens als zweite Führungselemente zwei zylindrische Führungsrohre angeordnet, deren Vorderseiten gleichfalls nicht in einer Ebene mit den ersten Führungsschienen für die Hubgabeln liegen. In beiden Fällen bestehen die Führungsschienen bzw. Führungselemente nach Querschnitt und Anordnung aus unterschiedlichen Profilen, wodurch die Lagerhaltung entsprechend vergrößert wird. Dadurch, daß die Stirnflächen der Führungsschienen bzw. Führungselemente nicht in einer Ebene liegen, entsteht in Fahrtrichtung ein relativ voluminöser Aufbau von großem Gewicht, der zu einer gewissen Kopflastigkeit des Hubstaplers führt. Eine Gewichtserhöhung am Vorsatzgerät aber führt bei ansonsten vergleichbaren Hubladern zu einer entsprechenden Verringerung der Ladefähigkeit. Quer zur Fahrtrichtung ist die Last hierbei jedoch nicht gesichert.

Der Erfindung liegt die Aufgabe zugrunde, ein Vorsatzgerät der genannten Gattung derart zu gestalten, daß ein möglichst geringes Vorbaumaß erzielt und gleichzeitig die Last auch quer zur Fahrtrichtung gesichert wird.

Diese Aufgabe wird gemäß der Erfindung dadurch gelöst, daß zusätzlich seitlich auf Führungsschienen verschiebbare Stützplatten vorgesehen sind.

Beim Erfindungsgegenstand werden also die Vorteile eines relativ geringen Vorbaumaßes, z.B. nach der GB-A-714 482, mit einer zusätzlichen seitlichen Abstützung der Last kombiniert. Das Vorbaumaß wird dabei ganz wesentlich durch die räumliche Lage der ersten und der zweiten Führungsschienen bestimmt. Dabei wird auch die Erkenntnis berücksichtigt, daß die Größe der aufzunehmenden Kräfte in allen Führungsschienensystemen in etwa in der gleichen Größenordnung liegt, das heißt, die Führungsschienensysteme auch in etwa gleich dimensioniert sein müssen.

Für derartige Vorsatzgeräte sind Ausgestaltungsformen denkbar, bei denen die Führungsschienen für die seitliche Verschiebung der seitlichen Stützflächen identisch sind mit den Führungsschienen für das seitliche Verschieben der Lastaufnahmefläche, das heißt, daß die Führungskörper für das seitliche Verschieben der Seitenstützflächen auf den gleichen, entsprechend weit erstreckten Führungsschienen gelagert sind wie die Führungskörper für das seitliche Verschieben der Lastaufnahmefläche.

Infolge der Identität der Führungsschienen liegen diese somit auch zwangsläufig in der gleichen Ebene.

Es ist jedoch beim Vorhandensein dritter Führungsschienen für die seitliche Verschiebung der Stützplatten besonders vorteilhaft, wenn auch diese dritten Führungsschienen in der gleichen Ebene angeordnet sind wie die ersten Führungsschienen und die zweiten Führungsschienen.

Gemäß einer zweckmäßigen Weiterausgestaltungsform der Erfindung können zumindest die oberen der ersten Führungsschienen und gegebenenfalls die oberen der ersten und der dritten Führungsschienen in ihrem mittleren Bereich unterbrochen sein, wobei sich die zweiten, das heißt die der Lasthalteeinrichtung zugeordneten, Führungsschienen in die Lücke zwischen den ersten Führungsschienen und gegebenenfalls den dritten Führungsschienen, das heißt in die Lücke zwischen den Teilen der ersten Führungsschienen beziehungsweise gegebenenfalls die Lücke zwischen den Teilen der ersten und der dritten Führungsschienen erstrecken. Drch diese Ausgestaltungsform ist es möglich, daß sich die Führungsschiene für die Lasthalteeinrichtung sehr weit nach unten erstreckt und daß ohne zusätzliche Hilfsmittel wie Kröpfungen oder Stempel an der Lasthalteeinrichtung die Andrückfläche der Lasthalteeinrichtung bis auf einen geringen Zwischenraum an die Oberfläche der Lastaufnahmefläche herangefahren werden kann, so daß sich die Möglichkeit ergibt, auch aufgenommene Lasten, die eine sehr geringe Höhe haben, mit der Lasthalteplatte zu stützen.

Besonders zweckmäßig ist es, wenn die ersten Führungsschienen und die zweiten Führungsschienen und, soweit vorhanden, gegebenenfalls auch die dritten Führungsschienen gleichartig untereinander sind, das heißt, in Aufbauform, Gestaltung und Querschnittsabmessungen gleich geformt sind und gleiche Abmessungen aufweisen.

Besonders zweckmäßig ist es, wenn alle Führungsschienen starr unmittelbar mit einem gemeinsamen Rahmengrundbauteil verbunden sind.

In der Zeichnung sind zwei Ausführungsbeispiele des Erfindungsgegenstandes dargestellt.

Figur 1 zeigt ein Vorsatzgerät gemäß der Erfindung in Ansicht von vorne, jedoch ohne seitliche Stützplatten, die auf die sich weit nach außen erstreckenden Enden der Führungsschienen für die Lastaufnahmefläche aufgesetzt werden.

Figur 2 zeigt eine Seitenansicht des gleichen Vorsatzgerätes.

Figur 3 zeigt eine Draufsicht auf das gleiche Vorsatzgerät.

Figur 4 zeigt eine Vorderansicht eines Vorsatzgerätes ähnlich dem Vorsatzgerät gemäß Figur 1, jedoch mit dritten Führungsschienen und den seitlichen Stützplatten.

Figur 5 zeigt eine Seitenansicht zu dem Vorsatzgerät gemäß Figur 4.

Figur 6 zeigt eine Draufsicht auf das Vorsatzgerät gemäß den Figuren 4 und 5.

Die Lastaufnahmefläche wird durch die Oberflächen 1 der beiden Gabelzinken gebildet, von denen die eine Gabelzinke einen annähernd horizontalen Teil 2 und einen aufrechten Teil 3 aufweist und die andere Gabelzinke einen annähernd horizontalen Teil 4 und einen aufrechten Teil 5 aufweist.

Der aufrechte Teil 3 bzw. 5 jeder der beiden Gabelzinken 2, 3 bzw. 4, 5 ist mit zwei Führungskörpern 6 und 7 starr verbunden. Der Führungskörper 6 umgreift unter Zwischenschaltung eines Gleitmaterialkörpers 17 den Kopf 8 der unteren Führungsschiene, die aus dem Kopf 8 und dem Steg 9 besteht, wobei dieser Steg 9 mit der Grundrahmenplatte 10 verbunden ist.

In analoger Weise umgreift Führungskörper 7 den Kopf 11 der oberen Führungsschiene, die aus diesem Kopf 11 und einem Steg 12 besteht, der seinerseits starr mit einer Rahmengrundbauplatte 13 verbunden ist.

Die Gabelzinke 2, 3 ist in analoger Weise auf den Führungsschienen 8, 9 und 10, 11, 12 gelagert.

Die beiden Rahmengrundbauplatten 10 und 13 sind starr mit einem Rahmen 14 verbunden, in dem ein Seitenschiebezylinder 15 gelagert ist, wobei dieser gesamte Rahmen 14 mittels einer Seitenschiebeeinrichtung 16 seitlich verschiebbar ist und mit einer Aufhängenase 18 versehen ist, die zum Anhängen an die Gabelträgerplatte eines Gabelstaplers dient, wobei die Abstützrolle 19 sich gegen das untere Teil der Gabelträgerplatte lehnt und die Haltenase 20 den unteren Bereich der Gabelträgerplatte umfaßt, wobei diese Gabelträgerplatte dem Hubschlitten zugeordnet ist und in der Zeichnung nicht mehr dargestellt ist.

Um eine aufgenommene Last festzuhalten, ist eine Lastaufnahmeeinrichtung vorgesehen, deren Andrückfläche 21 dazu dient, eine auf der durch die Flächen 1 gebildete Lastaufnahmefläche aufgenommene Last gegen diese Lastaufnahmefläche zu drücken. Diese Andrückfläche 21 ist an einer Lasthalteplatte 22 gebildet, die an einem Auslegerarm 23 gelagert ist, der mit einer Halteplatte 24 verbunden ist. Die Halteplatte 24 ist mit zwei Führungskörpern verbunden, von denen der eine aus zwei U-Profilen 25 und 26 besteht und der andere aus zwei U-Profilen 27 und 28 besteht.

Der Führungskörper 25, 26 umgreift den Kopf 29 einer Führungsschiene, die außer dem Kopf 29 einen Steg 30 aufweist, der in eben solcher Weise mit der Rahmengrundplatte 13 verbunden ist wie die Stege 9 und 12 der Führungsschienen 8, 9 bzw. 11, 12.

In eben solcher Weise umfaßt der Führungskörper 27, 28 den Kopf 31 einer Führungsschiene, die aus diesem Kopf 31 und dem Steg 32 besteht, der seinerseits wiederum mit der Rahmengrundplatte 13 starr verbunden ist.

Auch bei diesen Ausgestaltungsformen ist wieder jeweils zwischen dem Führungskörper 25, 26 bzw. 27, 28 einerseits und dem Kopf 29 bzw. 31 der Führungsschiene 29, 30 bzw. 31, 32 ein Gleitmaterialkörper 17 vorgesehen, der aus einem gute Gleiteigenschaften aufweisenden Metall wie Bronze bestehen kann, vorzugsweise aber aus einem Kunststoff mit guten Gleiteigenschaften besteht, vorzugsweise aus Polyamid. Die Führungskörper 26 und 27 sind mit einem Querhaupt 34 verbunden, welches seinerseits mit der Kolbenstange 35 verbunden ist, die ihrerseits mit einem in dem Zylinder 36 verschiebbaren Kolben verbunden ist. Das Zylinderkolbenaggregat 35, 36 dient somit zum Heben und Senken des Auslegerarms 23 und damit der Lasthalteplatte 21.

Die vorderen Stirnflächen 40 der Köpfe 29, 31 und 11 und 8 der Führungsschienen 8, 9 bzw. 11, 12 bzw. 29, 30 bzw. 31, 32 liegen somit in einer Ebene. Die Führungsschienen 8, 9 und 11, 12 und 29, 30 und 31, 32 weisen auch die gleichen Abmessungen auf und liegen somit in der Gesamtheit in der jeweils gleichen Ebene.

Das Vorsatzgerät gemäß den Figuren 4, 5 und 6 ist im Grundprinzip in gleicher Weise aufgebaut wie das Vorsatzgerät gemäß den Figuren 1, 2 und 3, weist jedoch zusätzlich zwei seitliche Stützplatten 41 und 42 auf.

Zur seitlichen Verschiebung dieser seitlichen Stützplatten 41 und 42 sind zwei zusätzliche Führungsschienen vorgesehen, von denen die obere aus einem Kopf 43 und einem Steg 44 besteht und die untere aus einem Kopf 45 und einem Steg 46 besteht, wobei diese Stege 44 und 46 an den gleichen Rahmengrundplatten 10 und 13 befestigt sind wie die dem seitlichen Verschieben der Gabelzinken dienenden Führungsschienen. Der Kopf 45 der Führungsschiene 45, 46 wird von einem Führungskörper 47 umfaßt, der starr mit einem Stützausleger 48 verbunden ist, der seinerseits starr mit der seitlichen Stützplatte 41 verbunden ist. Die seitliche Stützplatte 41 ist weiterhin starr mit dem Stützausleger 49 verbunden, der seinerseits mit einem Führungskörper 50 verbunden ist, der den Kopf 43 der Führungsschiene 43, 44 umfaßt.

Auch die Stirnflächen der Köpfe und die Köpfe insgesamt und die Stege und damit die Führungsschienen 45, 46 und 43, 44 insgesamt liegen in jeweils der gleichen Ebene wie die dem seitlichen Verschieben zugeordneten Führungsschienen 8, 9 und 11, 12 und die dem Verschieben der Lasthalteplatte 22 zugeordneten Führungsschienen 29, 30 und 31, 32.

Die Führungsschiene 42 ist in analoger Weise mit Stützkörpern 51 und 52 verbunden, wobei der Stützkörper 51 mit einem Führungskörper 53 verbunden ist, der dem Führungskörper 47 entspricht und ebenso wie dieser auf der Führungsschiene 45, 46 gelagert ist. In ebensolcher Weise ist der Stützkörper 52 mit einem Führungskörper 54 verbunden, der ebenso wie der Führungskörper 50 auf der Führungsschiene 43, 44 gelagert ist.

Die Kolbenstangen der Zylinderkolbenaggregate 56 sind über jeweils einen Verbindungsarm 58 mit der zugeordneten Stützplatte 41 bzw. 42 verbunden und dienen dem seitlichen Verschieben derselben.

## Patentansprüche

1. Vorsatzgerät für einen Hublader mit einem Hubgerüst mit einer mit ersten Führungsschienen (8, 9 und 11, 12) versehenen Einrichtung für seitliches Verschieben der Lastaufnahmefläche (1) und mit einer auf zumindest annähernd parallel zum Hubgerüst verlaufenden zweiten Führungsschienen (29, 30 und 31, 32) verschiebbaren Lasthalteeinrichtung (21, 22, 23), wobei die ersten Führungsschienen (8, 9 und 11, 12) gleichartig sind mit den zweiten Führungsschienen (29, 30 und 31, 32) und wobei zumindest die Stirnflächen (40) der ersten, dem seitlichen Verschieben der Lastaufnahmefläche (1) zugeordneten Führungsschienen (8, 9 und 11, 12) und die Stirnflächen (40) der zweiten, der Lasthalteeinrichtung (21, 22, 23) zugeordneten Führungsschienen (29, 30 und 31, 32) im wesentlichen in einer Ebene angeordnet sind, **dadurch gekennzeichnet,** daß zusätzlich seitlich auf Führungsschienen (8, 9; 11, 12; 43, 44 und 45, 46) verschiebbare Stützplatten (41, 42) vorgesehen sind.

2. Vorsatzgerät nach Anspruch 1, **dadurch gekennzeichnet,** daß die Stützplatten (41, 42) auf den gleichen Führungsschienen (8, 9 und 11, 12) seitlich verschiebbar gelagert sind wie die Lastaufnahmefläche (1).

3. Vorsatzgerät nach Anspruch 1, **dadurch gekennzeichnet,** daß beim Vorhandensein dritter Führungsschienen für die seitliche Verschiebung der Stützplatten (41, 42) diese dritten Führungsschienen (43, 44 und 45, 46) in der gleichen Ebene angeordnet sind wie die ersten Führungsschienen (8, 9 und 11, 12) und die zweiten Führungsschienen (29, 30 und 31, 32).

4. Vorsatzgerät nach einem der Ansprüche 1 oder 2, **dadurch gekennzeichnet,** daß zumindest die oberen der ersten, dem seitlichen Verschieben der Lastaufnahmefläche (1) dienenden Führungsschienen (11, 12) in ihren mittleren Bereich unterbrochen sind und daß sich die zweiten, der Lasthalteeinrichtung zugeordneten Führungsschienen (29, 30 und 31, 32) in die Lücke zwischen den beiden Teilen der oberen ersten Führungsschienen (11, 12) erstrecken.

5. Vorsatzgerät nach den Ansprüchen 1 und 3, **dadurch gekennzeichnet,** daß die ersten Führungsschienen (8, 9 und 11, 12), die zweiten Führungsschienen (29, 30 und 31, 32) und die dritten Führungsschienen (45, 46 und 43, 44) gleichartig sind.

6. Vorsatzgerät nach einem der vorangegangenen Ansprüche, **dadurch gekennzeichnet,** daß alle Führungsschienen (8, 9 und 10, 11 und 29, 30 und 31, 32 und gegebenenfalls 43, 44 und 45, 46) starr mit einem gemeinsamen Rahmengrundbauteil (10, 13, 14) verbunden sind.

## Claims

1. An accessory for a lift truck with a lift frame, comprising a device which is provided with first guide rails (8, 9 and 11, 12) for lateral displacement of the loading surface (1) and with a loading device (21, 22, 23) which is displaceable on second guide rails (29, 30 and 31, 32) which extend at least virtually parallel to the lift frame, and that the first guide rails (8, 9 and 11, 12) are identical to the second guide rails (29, 30 and 31, 32), and that at least the end surfaces (40) of the first guide rails (8, 9 and 11, 12), which are associated with lateral displacement of the loading surface (1), and the end surfaces (40) of the second guide rails (29, 30 and 31, 32), which are associated with the load securing device (21, 22, 23), are essentially arranged in one plane, **characterized in that** support plates (41, 42) are additionally provided, which are laterally displaceable on guide rails (8, 9; 11, 12; 43, 44 and 45, 46).

2. An accessory according to claim 1, **characterized in that** the support plates (41, 42) are mounted on the same guide rails (8, 9 and 11, 12) so as to be laterally displaceable, as the load receiving surface (1).

3. An accessory according to claim 1, **characterized in that**, in the presence of third guide rails for lateral displacement of the support plates (41, 42), these third guide rails (43, 44 and 45, 46) are arranged in the same plane as the first guide rails (8, 9 and 11, 12) and the second guide rails (29, 30 and 31, 32).

4. An accessory according to one of claims 1 or 2, **characterized in that** at least the upper first guide rails (11, 12), which serve the lateral displacement of the loading surface (1), are broken up in the middle area, and that the second guide rails (29, 30 and 31. 32), which are associated with the load securing device, extend into the gap between both parts of the upper first guide rails (11, 12).

5. An accessory according to claims 1 and 3, **characterized in that** the first guide rails (8, 9 and 11, 12), the second guide rails (29, 30 and 31, 32) and the third guide rails (45, 46 and 43, 44) are identical.

6. An accessory according to one of the above claims, **characterized in that** all guide rails (8, 9 and 10, 11 and 29, 30 and 31, 32 and, if appropriate, 43, 44 and 45, 46) are rigidly connected to a common frame base component (10, 13, 14).

## Revendications

1. Appareil adaptable pour chariot élévateur possédant un tablier élévateur qui comprend un dispositif équipé de premiers rails de guidage (8, 9 et 11, 12) pour la translation latérale de la surface support de charge (1) et d'un dispositif de maintien de la charge (21, 22, 23) qui peut coulisser sur des deuxièmes rails de guidage (29, 30 et 31, 32) s'étendant au moins à peu près parallèlement au tablier élévateur, les premiers rails de guidage (8, 9 et 11, 12) étant de même type que les deuxièmes rails de guidage (29, 30 et 31, 32), et au moins les surfaces frontales (40) des premiers rails de guidage (8, 9 et 11, 12) associés à la translation latérale de la surface support de charge (1) et les surfaces frontales (40) des deuxièmes rails de guidage (29, 30 et 31, 32) associés au dispositif (21, 22, 23) de maintien de la charge étant disposées sensiblement dans un même plan, caractérisé en ce qu'il est prévu, en supplément, des plaques de retenue (41, 42) qui peuvent coulisser latéralement sur des rails de guidage (8, 9 ; 11, 12 ; 43, 44 et 45, 46).

2. Appareil adaptable selon la revendication 1, caractérisé en ce que les plaques de retenue (41, 42) sont montées pour coulisser latéralement sur les mêmes rails de guidage (8, 9 et 11, 12) que la surface support de charge (1).

3. Appareil adaptable selon la revendication 1, caractérisé en ce que, dans le cas où des troisièmes rails de guidage sont prévus pour le déplacement latéral des plaques de retenue (41, 42), ces troisièmes rails de guidage (43, 44 et 45, 46) sont disposés dans le même plan que les premiers rails de guidage (8, 9 et 11, 12) et que les deuxièmes rails de guidage (29, 30 et 31, 32).

4. Appareil adaptable selon une des revendications 1 et 2, caractérisé en ce qu'au moins le plus élevé (11, 12) des premiers rails de guidage servant pour la translation latérale de la surface support de charge (1) sont interrompus dans leur région centrale et en ce que les deuxièmes rails de guidage (29, 30 et 31, 32) associés au dispositif de maintien de la charge s'étendent dans l'intervalle entre les deux parties des premiers rails de guidage les plus élevés (11, 12).

5. Appareil adaptable selon les revendications 1 et 3, caractérisé en ce que les premiers rails de guidage (8, 9 et 11, 12), les deuxièmes rails de guidage (29, 30 et 31, 32) et les troisièmes rails de guidage (45, 46 et 43, 44) sont du même genre.

6. Appareil adaptable selon une des revendications précédentes, caractérisé en ce que tous les rails de guidage (8, 9 ; 10, 11 ; 29, 30 ; 31, 32 et éventuellement 43, 44 ; 45, 46) sont assemblés rigidement à un élément principal (10, 13, 14) de cadre.
